# EUROPÄISCHE PATENTSCHRIFT

(11) **EP 3 853 032 B1**
(45) Veröffentlichungstag und Bekanntmachung des Hinweises auf die Patenterteilung: **30.10.2024**
(21) Anmeldenummer: 19762788.8
(22) Anmeldetag: 03.09.2019
(51) Int. Cl.: B42D 25/24

(54) **VERFAHREN ZUR HERSTELLUNG EINES TRÄGERMATERIALS UND VERFAHREN ZUR HERSTELLUNG EINER LASCHE**
METHOD FOR PRODUCING A CARRIER MATERIAL AND METHOD FOR PRODUCING A TAB
PROCÉDÉ POUR FABRIQUER UN MATÉRIAU SUPPORT ET PROCÉDÉ POUR FABRIQUER UNE LANGUETTE.

(30) Priorität: 20.09.2018 DE 102018123122
(43) Veröffentlichungstag der Anmeldung: 28.07.2021
(73) Patentinhaber: Bundesdruckerei GmbH, 10969 Berlin (DE)
(72) Erfinder: SIEBERT, Martin, 10965 Berlin (DE)
(74) Vertreter: Mammel und Maser Patentanwälte PartG mbB
(86) Internationale Anmeldenummer: PCT/EP2019/073435
(87) Internationale Veröffentlichungsnummer: WO 2020/057960

(56) Entgegenhaltungen:
- DE-A1- 102014 217 716
- US-A1- 2012 187 672

## Beschreibung

Die Erfindung betrifft ein Verfahren zur Herstellung eines beschichteten, aus Fasern bestehenden Trägermaterials sowie einer Lasche, einer Datenseite, eines Buchblocks und eines Wert- und/oder Sicherheitsdokuments. Die Erfindung betrifft des Weiteren ein beschichtetes Trägermaterial, eine Lasche, eine Datenseite, einen Buchblock sowie ein Wert- und/oder Sicherheitsdokument.

Aus der DE 10 2012 112 383 A1 ist ein Verfahren zur Herstellung einer Datenseite für ein buchartiges Dokument bekannt, bei welchem die Datenseite einen Datenträger und ein daran angeordnetes flexibles Bandmaterial als Lasche umfasst, die in einem Überlappungsbereich unlösbar miteinander verbunden sind. Dieses flexible Bandmaterial ist als Endlosband vorgesehen und wird mit einer Zuführeinrichtung dem Datenträger zugeführt, um die Lasche an dem Datenträger zur Bildung der Datenseite anzubinden.

Aus der DE 10 2016 125 230 A1 ist ein solcher Datenträger mit einer daran angebundenen Lasche zur Bildung einer Datenseite bekannt. Die Lasche besteht aus einem gewebeförmigen Bandmaterial und umfasst ein Kunststoffgewebe. In die Lasche ist zumindest ein Sicherheitsmerkmal mit einer IR-Strahlung mit zumindest einem Laserstrahl eingebracht. Die Lasche wird durch diesen Laserstrahl beschriftet. Durch den Laserstrahl kann während der Beschriftung das gewebeförmige Bandmaterial verändert und somit individualisiert werden.

Aus der DE 10 2014 217 716 A1 ist zur Absicherung gegen eine Manipulation durch Heraustrennen eines Datenträgers aus einem heft- oder buchförmigen Dokument vorgesehen, dass der Datenträger eine Bedruckung enthält, die in einem Überlappungsbereich vorgesehen ist, innerhalb dem die Lasche an den Datenträger angebunden wird. Das textile Material der Lasche berührt die Bedruckung oder dringt ganz oder teilweise ein. Zur Bedruckung können Offset, Flexo- und Siebdruckverfahren als auch digitale Druckverfahren vorgesehen sein. Durch das Aufbringen der Lasche auf die Bedruckung, die auf der Datenseite vorgesehen ist, wird das aufgedruckte Kennzeichen und/oder Sicherheitsmerkmal durch das gewebeförmige Bandmaterial verzerrt oder teils unsichtbar, da die Lasche im Überlappungsbereich auf die Datenseite auf- und/oder eingebracht wird.

Aus der EP 2 001 686 B1 ist des Weiteren ein Wert- und/oder Sicherheitsdokument mit einer Datenseite bekannt. Diese Datenseite umfasst einen Datenträger mit einer im Überlappungsbereich daran angebundenen Lasche. Der Datenträger besteht aus einer oder mehreren Schichten aus einem Plastikmaterial. Die Lasche besteht aus einem beidseitig beschichteten Polyestergewebe. Die Lasche ist durch ein Ultraschallverfahren mit dem Datenträger verbunden.

Aus der US 2012/0187672 A1 ist ein Trägermaterial für eine Lasche bekannt, welche aus einem Gewebe besteht, wobei durch eine Heißlamination die thermoplastischen Kunststoffschichten in das Gewebe integriert werden.

Der Erfindung liegt die Aufgabe zugrunde, ein Verfahren zur Herstellung eines beschichteten, aus Fasern bestehenden Trägermaterials sowie ein Verfahren zur Herstellung einer Lasche vorzuschlagen, bei welchem die Fälschungssicherheit erhöht und Manipulationen verhindert oder erschwert werden.

Diese Aufgabe wird durch ein Verfahren nach Anspruch 1 und ein Verfahren nach Anspruch 10 gelöst. Dadurch kann das Trägermaterial mit der Beschichtungsfolie beschichtet bzw. kaschiert werden. Die Beschichtungsfolie dringt vollständig in das Trägermaterial ein. Dadurch können die einzelnen Fasern durch das Beschichtungsmaterial der Beschichtungsfolie eingebunden sein, wodurch verhindert wird, dass einzelne Fasern aus dem Trägermaterial entfernt werden können. Insbesondere können einzelne Fasern als Sicherheitsfasern eingebracht sein, die durch das Verfüllen des Trägermaterials mit der Beschichtungsfolie durch das Ultraschallverfahren nicht mehr herausgelöst werden können. Darüber hinaus kann durch eine solche Beschichtung der Vorteil erzielt werden, dass das aus Fasern bestehende Trägermaterial beispielsweise gegenüber Gasen oder Flüssigkeiten abgedichtet werden kann. In einigen Fällen können eine erhöhte Flexibilität und ein Schutz vor mechanischem Verschleiß gegeben sein. Auch kann in Abhängigkeit der aufzubringenden Beschichtungsfolie ein Schutz vor Umwelteinflüssen wie UV-Strahlen, Wärme und/oder Kälte gegeben sein. Zudem kann eine Verbesserung der Haptik erzielt werden.

Bevorzugt ist vorgesehen, dass der Stempel auf die Beschichtungsfolie zugeführt wird und dass vor, während oder nach dem Bilden von Berührpunkten zwischen dem oder den Fadenbäuchen eines Gewebes oder den Fasern des Trägermaterials und der Beschichtungsfolie die zumindest eine Beschichtungsfolie mit Ultraschall angeregt wird. Durch die Beaufschlagung mittels Ultraschall können der oder die Fadenbäuche oder die Fasern als Energierichtungsgeber wirken, so dass innerhalb sehr kurzer Zeit im Bereich einer Stempelfläche des Stempels eine Aktivierung und Erwärmung des Trägermaterials und insbesondere der Beschichtungsfolie erfolgt, um ein Verfüllen zu erzielen.

Die Beschichtungsfolie wird auf einer Trägerschicht der Bearbeitungsstation zugeführt, und zwischen der Trägerschicht und der Beschichtungsfolie ist eine Transferschicht vorgesehen, welche bei der Beaufschlagung mittels Ultraschall zum Ablösen der Beschichtungsfolie von der Trägerschicht aktiviert wird. Die dabei erzeugte spezifische Wärme genügt, um die Transferschicht, welche insbesondere als Wachsschicht ausgebildet ist, aufzuweichen und abzulösen. Die Bereitstellung der Beschichtungsfolie auf dem Träger weist darüber hinaus den Vorteil auf, dass während dem Verfüllen des Trägermaterials die Stempelfläche frei von Rückständen bleibt. Alternativ kann auch die Stempelfläche des Stempels mit einer nicht haftenden Beschichtung versehen sein, so dass die Beschichtungsfolie ohne eine Trägerschicht bereitgestellt werden kann.

Bevorzugt ist vorgesehen, dass als Trägermaterial ein maschenförmiges Gewebe, ein Gewirke, ein Gestrick, ein Vlies oder ein Filz beschichtet wird. Bei diesen Trägermaterialien kann eine vollständige Verfüllung der Zwischenräume des Trägermaterials durch die Beschichtungsfolie bzw. das Beschichtungsmaterial erfolgen und ein Herauslösen von einzelnen Fasern verhindert sein.

Des Weiteren ist bevorzugt vorgesehen, dass die Fasern des Trägermaterials aus einem thermoplastischen Polymerwerkstoff, Textilien und/oder metallischen Materialien oder einer Mischung daraus bestehen. Auch können Hybridfasern eingesetzt werden, bei denen beispielsweise zumindest eine äußere Hülle aus einem thermoplastischen Kunststoff ausgebildet ist. Besonders bevorzugt kann das Trägermaterial ausschließlich aus Fäden aus Kunststoff ausgebildet sein, insbesondere als ein PET-Gewebe.

Zur Erzielung der vollständigen Beschichtung des aus Fasern bestehenden Trägermaterials ist bevorzugt vorgesehen, dass die Beschichtungsfolie einen niedrigeren Schmelzpunkt als das Trägermaterial aufweist.

Gemäß einer ersten Ausführungsform des Verfahrens ist vorgesehen, dass das Trägermaterial unmittelbar zur Stempelfläche des Stempels weist und der Bearbeitungsstation zugeführt wird. Dabei können die Fadenbäuche des Gewebes als Energierichtungsgeber wirken und von den Berührpunkten aus die Beschichtungsfolie erwärmen und aufweichen. Gemäß einer alternativen Ausführungsform kann auch eine Beschichtungsfolie zwischen der Stempelfläche und dem Trägermaterial positioniert sein. Dadurch kann ein gleichwertiges Ergebnis erzielt werden.

Des Weiteren ist bevorzugt vorgesehen, dass der Stempel eine ebene Stempelfläche aufweist und zur Beschichtung des Trägermaterials mit der Beschichtungsfolie mit einer Hubbewegung auf den Amboss zu bewegt wird. Dadurch kann eine taktweise Verfüllung des Trägermaterials erfolgen, wobei der Flächenbereich der Verfüllung durch die Stempelfläche des Stempels bestimmt und beschränkt ist. Dieses Verfahren wird insbesondere bei einer partiellen Beschichtung oder beim Aufbringen eines Musters an einer Beschichtung in das aus Fasern bestehende Trägermaterial eingesetzt.

Alternativ kann vorgesehen sein, dass der Stempel als zylindrische Stempelfläche ausgebildet ist und der Amboss eine zylindrische Gegenfläche aufweist, so dass das Trägermaterial und die Beschichtungsfolie zwischen einem Beschichtungsspalt hindurchgeführt werden. Durch eine solche Anordnung kann eine kontinuierliche Beschichtung des Trägermaterials erzielt werden. Bei diesem Verfahren kann der als Walze ausgebildete Stempel mit Schwingungen angeregt werden, wobei über die Querkontraktionszahl des Walzenmaterials die eingebrachte axiale Schwingung in eine radiale Schwingung senkrecht zum Beschichtungsspalt umgesetzt werden kann.

Eine weitere bevorzugte Ausführungsform des Verfahrens sieht vor, dass die Beschichtungsfolie einseitig bedruckt wird oder einseitig bedruckt bereitgestellt wird und anschließend das Trägermaterial mit der bedruckten Beschichtungsfolie beschichtet wird. Dies ermöglicht zum einen ein Verfüllen des aus Fasern bestehenden Trägermaterials und gleichzeitig das Aufbringen der Bedruckung. Insbesondere kann eine farbige Bedruckung vorgesehen sein.

Bevorzugt ist ein Trägermaterial vorgesehen, welches aus Fasern besteht und beschichtet ist, bei dem eine Beschichtungsfolie in das Trägermaterial eindringt und Zwischenräume zwischen den Fasern vollständig ausfüllt. Dadurch kann das Trägermaterial zumindest bereichsweise durch das Material der Beschichtungsfolie vollständig verfüllt sein, wodurch spezifische Eigenschaftsprofile erzielt werden können, die anwendungsspezifisch ausgebildet sind. Beispielsweise kann ein Schutz vor mechanischem Verschleiß, insbesondere bei einer Knickstelle, erzielt werden. Des Weiteren kann ein Schutz gegen Ausfransen als auch ein Schutz vor Umwelteinflüssen wie UV-Strahlen, Feuchtigkeit, Nässe, Wärme und/oder Kälte gegeben sein.

Vorteilhafterweise besteht das Trägermaterial aus einem maschenförmigen Gewebe. Insbesondere ist ein maschenförmiges Gewebe mit einer offenen Gewebefläche von beispielsweise 20 bis 80 % vorgesehen. Des Weiteren kann das Trägermaterial ein Vlies, ein Filz, ein Gewirke oder ein Gestrick umfassen.

Die Beschichtungsfolie besteht bevorzugt aus einem thermoplastischen Polymerwerkstoff, insbesondere aus Ethylen-Vinylacetat-Polymer, PVC-weich, Polyether, Polyol, Polyurethan.

Das Trägermaterial weist bevorzugt einen höheren E-Modul als das Beschichtungsmaterial auf. Beim Einbringen der Beschichtungsfolie in das Trägermaterial mittels Ultraschall kann das aus Fasern bestehende Trägermaterial seine Kontur beibehalten.

Vorteilhafterweise ist eine Schmelztemperatur des Trägermaterials höher als die der Beschichtungsfolie ausgebildet. Dadurch kann ein schneller Arbeitsprozess erfolgen und sichergestellt sein, dass das Trägermaterial vollständig verfüllt ist. Insbesondere ist vorgesehen, dass die Schmelztemperatur oder Glasübergangstemperatur des Trägermaterials um mindestens 290 K (Kelvin) höher als die der Beschichtungsfolie ist.

Des Weiteren ist bevorzugt vorgesehen, dass die Körperschalldämpfung der Beschichtungsfolie höher als die des Trägermaterials ist. Dadurch kann eine schnellere Erweichung des Materials der Beschichtungsfolie erzielt und eine verbesserte Verfüllung erreicht werden.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
Figur 1 eine perspektivische Darstellung eines Wert- und/oder Sicherheitsdokumentes,
Figur 2 eine schematische Ansicht auf eine Datenseite gemäß Figur 1,
Figur 3 eine schematisch vergrößerte Schnittansicht entlang der Linie II-II in Figur 2,
Figur 4 eine schematische Ansicht auf eine Lasche gemäß dem vergrößerten Detail X in Figur 2,
Figur 5 eine schematische Schnittansicht entlang der Linie II-II in Figur 2 gemäß einer alternativen Ausführungsform zu Figur 3,
Figur 6 eine schematisch vergrößerte Ansicht auf einen Teilbereich des Datenträgers und der Lasche der Datenseite gemäß Figur 2,
Figur 7 eine schematische Seitenansicht einer Bearbeitungsstation zur Herstellung eines beschichteten, aus Fasern bestehenden Trägermaterials,
Figur 8 eine schematische Seitenansicht einer alternativen Ausführungsform der Bearbeitungsstation zur Herstellung des beschichteten Trägermaterials, und
Figur 9 eine schematische Seitenansicht des beschichteten, aus Fasern bestehenden Trägermaterials.

In Figur 1 ist ein Wert- und/oder Sicherheitsdokument 11 perspektivisch dargestellt. Bei diesem Wert- und/oder Sicherheitsdokument 11 handelt es sich beispielsweise um ein buchartiges Identifikationsdokument wie einen Reisepass. Das Dokument 11 umfasst beispielsweise einen Bucheinband 12. Auf einer Innenseite des Bucheinbandes 12 kann ein Vorsatz 14 vorgesehen sein, der am Bucheinband 12 befestigt ist. Über eine Naht 16 sind eine Datenseite 17 und eine oder mehrere Innenseiten 18 miteinander zu einem Buchblock 15 verbunden. Sofern ein Bucheinband 12 und insbesondere der Vorsatz 14 vorgesehen sind, kann dieser Vorsatz 14 oder dieser Vorsatz 14 zusammen mit dem Bucheinband 12 auch mit der Naht 16 zum Buchblock 15 verbunden. Die Innenseiten 18 des Wert- und/oder Sicherheitsdokumentes 11 können beispielsweise zur Aufnahme von Visa, Stempeln oder sonstigen Eintragungen dienen. Die Datenseite 17 besteht aus einem Datenträger 20 und einer daran befestigten Lasche 23. Die Datenseite 17, insbesondere der Datenträger 20, kann beispielsweise gemäß dem ICAO-Standard, insbesondere gemäß ICAO Doc 9303, 7. Auflage, ausgebildet sein und ein Bild 19 des Dokumenteninhabers, eine OCR-lesbare ICAO- Zone 21 (auch " Maschinenlesbare Zone" oder engl. "Machine Readable Zone", MRZ, genannt) sowie weitere Personalisierdaten 22 umfassen. Die Personalisierdaten 22 sind innerhalb des Datenträgers 20 vorgesehen. Die Lasche 23 des Datenträgers 20 erstreckt sich über die Naht 16 hinweg. Diese Lasche 23 umfasst auch einen Nahtbereich, in dem die Naht 16 gebildet ist. Zusätzlich oder alternativ kann zur Naht 16 noch eine Klebe- und/oder Schweißverbindung vorgesehen sein, um die Lasche 23 in das Wert- und/oder Sicherheitsdokument 11, insbesondere den Buchblock 15, einzubinden.

In Figur 2 ist schematisch eine Seitenansicht auf die Datenseite 17 dargestellt. Der Datenträger 20 kann beispielsweise ein Transpondermodul 24 umfassen, welche einen IC-Chip 25 sowie eine Antenne 26 umfasst. Darüber hinaus oder alternativ können weitere elektronische und/oder sonstige Sicherheitselemente, insbesondere diffraktive Sicherheitselemente, ein- und/oder aufgebracht werden.

Die Lasche 23 ist unter Bildung eines Überlappungsbereichs 30 mit dem Datenträger 20 verbunden. Die Lasche 23 umfasst ein Bandmaterial, welches vorzugsweise durch Schweißen mit einer äußersten Schicht oder Lage des Datenträgers 20 verbunden ist. Insbesondere kann die Lasche 23 aus dem gewebeförmigen Bandmaterial, vorzugsweise einem PET-Gewebe, bestehen. Hinsichtlich der Anbindung der Lasche 23 des gewebeförmigen Bandmaterials für die Lasche 23 als auch des Datenträgers 20 sowie dem Aufbau des Datenträgers 20 wird vollumfänglich auf die DE 10 2012 213 913 A1 Bezug genommen.

Die Datenseite 17 weist eine obere und untere Stirnkante 35, 36 auf. Die Lasche 23 weist eine Oberkante und Unterkante beziehungsweise eine obere und untere Stirnseite 37, 38 auf, die gegenüber den Stirnkanten 35, 36 nach innen zurückversetzt sein kann.

In Figur 3 ist eine schematische Schnittansicht entlang der Linie II-II in Figur 2 gemäß einem ersten beispielhaften Aufbau der Datenseite 17 vor dem Laminieren dargestellt. Nach der Lamination sind alle Lagen oder Schichten des Datenträgers 20 sowie die Lasche 23 zu einer Datenseite 17 miteinander verbunden, so dass ein monolithischer Aufbau gegeben ist.

Der Datenträger 20 umfasst ein Vorderseitenheft 28 sowie ein Rückseitenheft 29, wobei beispielsweise auf dem Vorderseitenheft 28 die Lasche 23 aufgebracht ist. Dadurch ist ein Überlappungsbereich 30 gebildet. Diesem gegenüberliegend ist ein herausragender Bereich 31 gebildet, entlang dessen die Naht 16 zum Einbinden der Lasche 23 in das Wert- und/oder Sicherheitsdokument 11 verläuft. Das Vorderseitenheft 28, welches auch als Datenseitenheft bezeichnet werden kann, umfasst zumindest eine Schicht 32. Die Schicht 32 kann auch bedruckbar sein. Bevorzugt sind mehrere Schichten zur Bildung des Vorderseitenhefts 28 vorgesehen, wie beispielsweise eine Drucklage, die opak ausgebildet sein kann, wobei eine weitere Schicht auf der Drucklage aufgebracht ist, die vorteilhafterweise transparent ist.

Das Rückseitenheft 29 kann ebenso zumindest eine Schicht 34 umfassen oder einen analogen oder abweichenden Aufbau zum Vorderseitenheft 28 aufweisen. Das Vorderseiten- und/oder Rückseitenheft 28, 29 kann verschiedene Sicherheitsmerkmale umfassen, wie beispielsweise ein CLI-Merkmal (Changeable Laser Image) oder ein MLI (Multiple Laser Image) als auch Druckbilder mit optisch variabler Farbe (OVF) oder dergleichen.

Die zumindest eine Schicht 32 des Vorderseitenheftes 28 und/oder die zumindest eine Schicht 34 des Rückseitenheftes 29 können aus einem oder mehreren Kunststoffen (Polymeren) hergestellt sein. Insbesondere umfassen diese Polycarbonat (PC) oder bestehen aus PC. Weitere Alternativen können sein: Bisphenol-A-Polycarbonat, Carboxymodifiziertes PC, Polyethylenterephthalat (PET), dessen Derivaten wie Glycolmodifiziertem PET (PETG), Polyvinylchlorid (PVC), Polyvinylbutyral (PVB), Polymethylmethacrylat (PMMA), Polyimid (PI), Polybutylenterephthalat (PBT), Polyvinylalkohol (PVA), Polystyrol (PS), Polyvinylphenol (PVP), Polypropylen (PP), Polyethylen (PE), thermoplastischen Elastomeren (TPE), insbesondere thermoplastisches Polyurethan (TPU), Acrylnitril-Butadien-Styrol-Copolymer (ABS), und/oder deren Derivaten, oder aus Papier und/oder Pappe oder aus Mischungen der vorgenannten Materialien.

Die Lasche 23 ist gemäß dem Detail X in Figur 2 vergrößert in einer Draufsicht in Figur 4 dargestellt. Gemäß dieser Ausführungsform ist die Lasche 23 als ein Gewebe ausgebildet. Dieses Gewebe kann Schuss- und Kettfäden 43, 44 aus Kunststofffäden umfassen. Alternativ kann dieses Gewebe auch textile Fäden und/oder metallische Fäden enthalten und/oder aus einem Verbund aus verschiedenen Fäden hergestellt sein.

Als gewebeförmiges Bandmaterial für die Lasche 23 wird bevorzugt ein thermoplastischer Kunststoff, insbesondere ein Polyester, beispielsweise Polyethylenterephthalat (PET), eingesetzt. Der Schmelzpunkt oder die Glasübergangstemperatur des schmelzbaren Materials des gewebeförmigen Bandmaterials ist vorzugsweise an die Materialeigenschaften des Datenträgers angepasst. Die Schmelz- und/oder Glasübergangstemperatur der Lasche 23 und die Schmelz- und/oder Glasübergangstemperatur des Datenträgers 20 sind aufeinander abgestimmt, so dass beim Verbinden der Lasche 23 mit dem Datenträger 20 das gewebeförmige Bandmaterial der Lasche 23 noch nicht erweicht ist, jedoch zumindest die Schicht 32, so dass die Gewebemaschen zumindest durch das erweichte Material der Schicht 32 umschlossen werden.

Aus der schematischen Schnittansicht gemäß Figur 3 geht hervor, dass die Lasche 23 einseitig auf die Oberseite der Schicht 32 aufgebracht ist, wobei in diesem Ausführungsbeispiel die Schicht 32 einen Aufnahmebereich 46 umfasst. Dieser Aufnahmebereich 46 ist durch eine Reduzierung der Wandstärke der Schicht 32 gebildet. Dies ermöglicht prinzipiell eine nahezu stufenfreie Einbindung der Lasche 23 im Überlappungsbereich 30 zu einer daran angrenzenden Oberfläche der Schicht 32 des Datenträgers 20. Analog kann die Lasche 23 auch an der Schicht 34 angebunden sein.

In Figur 5 ist eine alternative Ausführungsform zur Anbringung der Lasche 23 auf dem Datenträger 20 zur Bildung der Datenseite 17 dargestellt. Der Aufnahmebereich 46 ist nicht vorgesehen. In Abhängigkeit der Maschenweite der Lasche 23 und/oder des Druckes eines Laminierwerkzeuges oder Schweißwerkzeuges wird die Lasche 23 im Überlappungsbereich 30 nach dem zumindest teilweise Anschmelzen oder Aufschmelzen der Lasche 23 und/oder der Schicht 32 in diese einpenetriert.

In Figur 6 ist schematisch eine vergrößerte Ansicht eines Teilbereichs der Lasche 23 und des Datenträgers 20 dargestellt. Die Lasche 23 weist eine beispielsweise partielle Beschichtung 47 auf, welche ein Sicherheitsmerkmal bilden kann. Diese Beschichtung 47 kann Linien, Buchstaben, Zahlen, Symbole, Schriftzüge, Piktogramme, Motive oder dergleichen oder eine beliebige Kombination sein. Eine solche Beschichtung 47 kann beispielsweise in einer Bearbeitungsstation 51 erfolgen, wie dies in Figur 7 schematisch dargestellt ist.

Die Bearbeitungsstation 51 gemäß Figur 7 umfasst einen Amboss 52 mit einer Auflagefläche 53, auf welcher ein Trägermaterial 56, welches insbesondere das Bandmaterial der Lasche 23 oder das gewebeförmige Bandmaterial der Lasche 23 bilden kann, aufliegt. Dem Amboss 52 ist gegenüberliegend ist ein Stempel 54 vorgesehen, der eine Stempelfläche 55 aufweist. Alternativ kann dieser Stempel 54 auch mehrere Stempelflächen 55 aufweisen, um eine partielle Beschichtung 47 zu erzielen. Im Ausführungsbeispiel gemäß Figur 7 ist zwischen dem Stempel 54 und der Lasche 23 eine Beschichtungsfolie 58 hindurchgeführt, welche sowohl eingangs- als auch ausgangsseitig durch eine Transport- und Spannwalze 61, 62 geführt und weitergetaktet werden kann. Das Trägermaterial 56 ist schematisch vergrößert dargestellt. Dieses Trägermaterial 56 ist beispielhaft als ein Gewebe mit Kett- und den Schussfäden 43, 44 ausgebildet. Sowohl die Kettfäden 43 als auch die Schussfäden 44 bilden Fadenbäuche 64, welche zur Außenseite des Trägermaterials 56 hin ausgerichtet sind. Bevorzugt liegen die Fadenbauche 64 in einer Ebene an einer Außenseite des Trägermaterials 56.

Die durch die Bearbeitungsstation 51 hindurchgeführte Beschichtungsfolie 58 ist auf einer Trägerschicht 59 vorgesehen. Zwischen der Beschichtungsfolie 58 und der Trägerschicht 59 ist bevorzugt eine Transferschicht, wie beispielsweise aus Wachs, vorgesehen. Dadurch wird eine sogenannte Releaseschicht geschaffen, bei der die Beschichtungsfolie 58 in einfacher Weise von der Trägerschicht 59 bei einer Erwärmung der Transferschicht abgelöst werden kann.

Zum Aufbringen von einzelnen Flächenabschnitten der Beschichtungsfolie 58 oder einer vollflächigen Beschichtung in das Trägermaterial 56 wird der Stempel 54 als Sonotrode betrieben. Der Stempel 54 wird mit Ultraschallschwingungen angeregt. Dadurch wird zunächst in dem Bereich, in dem die Beschichtungsfolie 58 einerseits an der Stempelfläche 55 anliegt und andererseits einen Berührpunkt mit den jeweiligen Fadenbäuchen 64 bildet, Wärme erzeugt. Die Ablöseschicht ermöglicht das Abheben der Beschichtungsfolie 58 von der Trägerschicht 59. Durch die weitere Aktivierung des Stempels 54 wird die Beschichtungsfolie 58 erwärmt und aufgeweicht, so dass diese bei weiterem Hinzuführen des Stempels 54 in Richtung auf den Amboss 52 eine vollständige Verfüllung der Zwischenräume zwischen den Kett- und Schussfäden 43, 44 mit dem Material der Beschichtungsfolie 58 erzielt wird. Nach dem Verfüllen der Zwischenräume des Trägermaterials 56 wird die Ultraschallanregung des Stempels 54 abgeschalten und der Stempel 54 abgehoben.

Durch die Ausgestaltung der Fadenbäuche 64 als Energierichtungsgeber wird nur in dem Bereich der Stempelfläche 55 des Stempels 54 eine Wärmeenergie erzeugt und in die Beschichtungsfolie 58 eingebracht. Dies ermöglicht auch, dass benachbarte Bereiche keine Aufheizung erfahren.

Das Trägermaterial 56 kann beispielsweise auch als Vlies oder Filz ausgebildet sein. Die einzelnen, an eine Außenseite ragenden Fasern können ebenfalls als Energierichtungsgeber wirken. Dadurch stellt sich der analoge vorbeschriebene Effekt ein. Die Beschichtungsfolie 58 kann nach dem Erwärmen in Zwischenräume zwischen den Fasern eindringen. Das Beschichtungsmaterial der Beschichtungsfolie 58 verfüllt vollständig das Trägermaterial 56.

In Figur 8 ist eine alternative Herstellung des beschichteten, aus Fasern bestehenden Trägermaterials 56 dargestellt. Dabei ist lediglich die Position des Trägermaterials 56 und der Beschichtungsfolie 58 zwischen dem Stempel 54 und dem Amboss 52 vertauscht.

Bei beiden Alternativen gemäß Figur 7 und Figur 8 kann dieselbe Wirkung und ein gleichmäßiges Ergebnis erzielt werden. Das vollständige Einbringen der Beschichtungsfolie 58 in das Trägermaterial 56 ist in Figur 9 dargestellt. Die Beschichtungsfolie 58 ist im Format der Stempelfläche 55 des Stempels 54 eingebracht. Die Zwischenräume bzw. offenen Gewebemaschen sind vollständig mit dem Material der Beschichtungsfolie 58 ausgefüllt. Durch die ebene Auflagefläche 53 am Amboss 52 und der ebenen Stempelfläche 55 am Stempel 54 kann auch eine ebene Außenseite des beschichteten Bereichs 66 erzielt werden. Alternativ kann vorgesehen sein, dass die Stempelfläche 55 und/oder Auflagefläche 53 eine Strukturierung in den beschichteten Bereich 66 eingebracht werden kann. Diese Strukturierung kann auf die einander gegenüberliegenden Außenseiten auch jeweils voneinander abweichen.

Des Weiteren ist bevorzugt vorgesehen, dass das Beschichtungsmaterial der Beschichtungsfolie 58 mit einer Dicke in das Trägermaterial 56 eingebracht wird, welches der Dicke des Trägermaterials 56 entspricht. Dadurch können die einzelnen Fasern oder Fäden vollständig eingebunden werden.

Die vorstehenden Ausführungen zum Verfüllen des Trägermaterials 56 kann zur Herstellung der Lasche 23 für ein Sicherheitsdokument vorgesehen sein. Das Verfüllen des Trägermaterials 56 ist nur beispielhaft für das Verfüllen oder Beschichten eines aus Fasern bestehenden Trägermaterials 56 beschrieben und gilt auch für weitere aus Fasern bestehende Trägermaterialien 56, wie beispielsweise einem Gewirke, einem Gestrick, einem Vlies oder einem Filz analog.

Das Trägermaterial 56 kann ganz oder teilweise aus einem Polymerwerkstoff gebildet sein, insbesondere aus thermoplastischem Kunststoff. Bei Einsatz des Trägermaterials als Lasche wird bevorzugt ein thermoplastischer Kunststoff, insbesondere ein Polyester, beispielsweise Polyethylenterephthalat (PET) oder ein thermoplastisches Polyurethan (TPU) eingesetzt. Das Trägermaterial 56 kann zumindest teilweise als Polyester ausgebildet sein. Der Schmelzpunkt oder die Glasübergangstemperatur des schmelzbaren Trägermaterials 56 für die Lasche 23 ist vorzugsweise an die Materialeigenschaft des Datenträgers 20 angepasst, an dem die Lasche 23 angebunden wird. Die Schmelz- und/oder Glasübergangstemperatur der Lasche 23 und des Datenträgers 20 sind vorzugsweise ähnlich groß (beispielsweise innerhalb eines Temperaturbereichs von 330 K), damit der Schweißvorgang fehlerfrei und einfach durchführbar ist. Außerdem kann das Trägermaterial teilweise oder vollständig aus einem textilen Material, insbesondere Baumwolle, bestehen. Auch kann eine Baumwoll-Polymermischung, insbesondere eine Baumwoll-Polyestermischung eingesetzt werden. Des Weiteren kann das Trägermaterial 56 aus wenigstens zwei verschiedenen Materialien (Mischgewebe) gebildet werden, von denen eine beim Verschweißen der Lasche an dem Datenträger anschmelzt und das andere Material beim Schweißvorgang mit dem Datenträger sich nicht verbindet. Die Dichtungsfolie ist dabei derart ausgebildet, dass diese sich aufwärmt und anschmelzt, um die Zwischenräume des aus Fasern bestehenden Trägermaterials zu verfüllen, jedoch Form und Gestalt des Trägermaterials nicht weiter beeinflusst.

### Bezugszeichenliste

| | | | |
|---|---|---|---|
| 11. | Wert- und/oder Sicherheitsdokument | 34. | Schicht |
| 12. | Bucheinband | 35. | Obere Stirnkante |
| 14. | Vorsatz | 36. | Untere Stirnkante |
| 15. | Buchblock | 37. | Stirnseite von 23 |
| 16. | Naht | 38. | Stirnseite von 23 |
| 17. | Datenseite | 43. | Kettfäden |
| 18. | Innenseite | 44. | Schussfäden |
| 19. | Bild | 46. | Aufnahmebereich |
| 20. | Datenträger | 47. | Beschichtung |
| 21. | ICAO-Zone | 51. | Bearbeitungsstation |
| 22. | Personalisierdaten | 52. | Amboss |
| 23. | Lasche | 53. | Auflagefläche |
| 24. | Transpondermodul | 54. | Stempel |
| 25. | IC-Chip | 55. | Stempelfläche |
| 26. | Antenne | 56. | Trägermaterial |
| 28. | Vorderseitenheft | 58. | Beschichtungsfolie |
| 29. | Rückseitenheft | 59. | Trägerschicht |
| 30. | Überlappungsbereich | 61. | Transport- und Spannwalze |
| 31. | Herausragend. Bereich | 62. | Transport- und Spannwalze |
| 32. | Schicht | 64. | Fadenbauch |
| 33. | Schicht | 66. | Beschichteter Bereich |

## Patentansprüche

1. Verfahren zur Herstellung eines beschichteten, aus Fasern bestehenden Trägermaterials (56),
- bei dem das zu beschichtende Trägermaterial einer Bearbeitungsstation (51) zugeführt wird,
- bei dem eine Beschichtungsfolie (58) der Bearbeitungsstation (51) zugeführt und zu einer Seite des Trägermaterials (56) ausgerichtet wird,
- bei dem die Bearbeitungsstation (51) durch einen Amboss (52) und einen Stempel (54) gebildet wird, zwischen dem das zu beschichtende Trägermaterial (56) und die Beschichtungsfolie (58) positioniert wird,
- bei dem der Stempel (54) mit Ultraschall angeregt wird und das Trägermaterial (56) vollständig mit der Beschichtungsfolie (58) zumindest im Bereich einer Stempelfläche (55) des Stempels (54), die auf das Trägermaterial (56) wirkt, gefüllt wird, **dadurch gekennzeichnet, dass** die Beschichtungsfolie (58) auf einer Trägerschicht (59) der Bearbeitungsstation (51) zugeführt wird und zwischen der Trägerschicht (59) und der Beschichtungsfolie (58) eine Transferschicht vorgesehen ist, welche bei der Beaufschlagung mit Ultraschall zum Ablösen der Beschichtungsfolie (58) von der Trägerschicht (59) aktiviert wird.

2. Verfahren nach Anspruch 1, **dadurch gekennzeichnet, dass** der Stempel (54) vor, während oder nach dem Bilden von Berührpunkten zwischen einem oder mehreren Fadenbäuchen (64) des als Gewebe ausgebildeten Trägermaterials (56) oder den Fasern des Trägermaterials (56) und der Beschichtungsfolie (58) mit Ultraschall angeregt wird und vorzugsweise die Beschichtungsfolie (58) oder das Trägermaterial (56) unmittelbar mit Ultraschall angeregt werden.

3. Verfahren nach einem der vorhergehenden Ansprüche, **dadurch gekennzeichnet, dass** als Trägermaterial (56) ein maschenförmiges Gewebe, ein Gewirke, ein Gestrick, ein Vlies oder ein Filz beschichtet wird, und/oder dass die Fasern des Trägermaterials (56) aus einem thermoplastischen Polymerwerkstoff, textilem und/oder metallischem Material oder einer Mischung daraus besteht.

4. Verfahren nach einem der vorhergehenden Ansprüche, **dadurch gekennzeichnet, dass** das Trägermaterial (56) mit einer Beschichtungsfolie (58) beschichtet wird, dessen Schmelztemperatur niedriger als die des Trägermaterials (56) ist und insbesondere eine Temperaturdifferenz von größer 290 K gegeben ist.

5. Verfahren nach einem der vorhergehenden Ansprüche, **dadurch gekennzeichnet,**
- **dass** der Stempel (54) eine ebene Stempelfläche (55) aufweist und zur Beschichtung des Trägermaterials (56) mit der Beschichtungsfolie (58) mit einer Hubbewegung auf den Amboss (52) zu bewegt wird, oder
- **dass** der Stempel (54) eine zylindrische Stempelfläche aufweist und der Amboss (52) eine zylindrische Gegenfläche aufweist, die rotierend angetrieben werden und dass das Trägermaterial (56) und die Beschichtungsfolie (58) zwischen einem Beschichtungsspalt, der durch den Stempel (54) und den Amboss (52) gebildet ist, hindurchgeführt werden.

6. Verfahren nach einem der vorhergehenden Ansprüche, **dadurch gekennzeichnet, dass** die Beschichtungsfolie (58) einseitig bedruckt wird oder ist und das Trägermaterial (56) mit der bedruckten Beschichtungsfolie (58) beschichtet wird.

7. Verfahren nach einem der vorhergehenden Ansprüche, **dadurch gekennzeichnet, dass** das Trägermaterial (56) einen höheren E-Modul als die Beschichtungsfolie (58) aufweist.

8. Verfahren nach Anspruch 7, **dadurch gekennzeichnet, dass** das Trägermaterial (56) aus einem maschenförmigen Gewebe, einem Gewirke, einem Gestrick, einem Vlies oder einem Filz besteht und/oder dass die Beschichtungsfolie (58) aus einem thermoplastischen Polymerwerkstoff besteht, insbesondere aus Ethylen-Vinylacetat-Polymer, PVC-weich, Polyether, Polyol, Polyurethan.

9. Verfahren nach einem der Ansprüche 7 oder 8, **dadurch gekennzeichnet, dass** die Körperschalldämpfung der Beschichtungsfolie (58) höher als die des Trägermaterials (56) ist.

10. Verfahren zur Herstellung einer Lasche (23) für ein Sicherheitsdokument, bei dem ein Bandmaterial zur Bildung der Lasche (23) bereitgestellt und einer Bearbeitungsstation (51) zugeführt wird, **dadurch gekennzeichnet, dass** zumindest ein beschichtetes, aus Fasern bestehendes Trägermaterial (56) nach einem der Ansprüche 1 bis 9 als Bandmaterial hergestellt wird.

## Claims

1. Process for producing a coated carrier material (56) consisting of fibers,
- in which the carrier material to be coated is fed to a processing station (51),
- in which a coating film (58) is fed to the processing station (51) and aligned with one side of the carrier material (56),
- in which the processing station (51) is formed by an anvil (52) and a stamp (54), between which the carrier material (56) to be coated and the coating film (58) are positioned,
- in which the stamp (54) is excited with ultrasound and the carrier material (56) is completely filled with the coating film (58) at least in the region of a stamp surface (55) of the stamp (54), which acts on the carrier material (56), **characterized in** in that the coating film (58) is fed to the processing station (51) on a carrier layer (59) and a transfer layer is provided between the carrier layer (59) and the coating film (58), which transfer layer is activated when the coating film (58) is subjected to ultrasound in order to detach it from the carrier layer (59).

2. Method according to claim 1, **characterized in that** the stamp (54) is excited with ultrasound before, during or after the formation of contact points between one or more thread bellies (64) of the carrier material (56) formed as a fabric or the fibres of the carrier material (56) and the coating film (58), and preferably the coating film (58) or the carrier material (56) are excited directly with ultrasound.

3. Method according to one of the preceding claims, **characterized in that** a knitted fabric, a knitted fabric, a non-woven fabric or a felt is coated as the carrier material (56), and/or **in that** the fibres of the carrier material (56) consist of a thermoplastic polymer material, textile and/or metallic material or a mixture thereof.

4. Method according to one of the preceding claims, **characterized in that** the carrier material (56) is coated with a coating film (58) whose melting temperature is lower than that of the carrier material (56) and, in particular, a temperature difference of greater than 290 K is given.

5. Method according to one of the preceding claims,
**characterized in**
- **in that** the stamp (54) has a flat stamp surface (55) and is moved towards the anvil (52) with a lifting movement in order to coat the carrier material (56) with the coating film (58), or
- **in that** the stamp (54) has a cylindrical stamp surface and the anvil (52) has a cylindrical counter surface, which are driven in rotation, and **in that** the carrier material (56) and the coating film (58) are guided through between a coating gap formed by the stamp (54) and the anvil (52).

6. Method according to one of the preceding claims, **characterized in that** the coating film (58) is or is printed on one side and the carrier material (56) is coated with the printed coating film (58).

7. Method according to one of the preceding claims, **characterized in that** the carrier material (56) has a higher modulus of elasticity than the coating film (58) .

8. Method according to claim 7, **characterized in that** the carrier material (56) consists of a knitted fabric, a knitted fabric, a fleece or a felt and/or in that the coating film (58) consists of a thermoplastic polymer material, in particular of ethylene-vinyl acetate polymer, PVC-soft, polyether, polyol, polyurethane.

9. Method according to one of claims 7 or 8, **characterized in that** the structure-borne sound attenuation of the coating film (58) is higher than that of the carrier material (56).

10. Method for producing a flap (23) for a security document, in which a strip material for forming the flap (23) is provided and fed to a processing station (51), **characterized in that** at least one coated carrier material (56) consisting of fibres according to one of claims 1 to 9 is produced as the strip material.

## Revendications

1. Procédé de fabrication d'un matériau de support revêtu (56) constitué de fibres,
- dans lequel le matériau de support à revêtir est amené à un poste de traitement (51),
- dans lequel un film de revêtement (58) est amené au poste de traitement (51) et orienté vers un côté du matériau de support (56),
- dans lequel le poste de traitement (51) est formé par une enclume (52) et un poinçon (54), entre lesquels le matériau de support (56) à revêtir et le film de revêtement (58) sont positionnés,
- dans lequel le poinçon (54) est excité par des ultrasons et le matériau de support (56) est complètement rempli de la feuille de revêtement (58) au moins dans la zone d'une surface de poinçon (55) du poinçon (54) qui agit sur le matériau de support (56), caractérisé, que la feuille de revêtement (58) est amenée au poste de traitement (51) sur une couche de support (59) et qu'entre la couche de support (59) et la feuille de revêtement (58) est prévue une couche de transfert qui est activée lors de l'exposition aux ultrasons pour détacher la feuille de revêtement (58) de la couche de support (59) .

2. Procédé selon la revendication 1, **caractérisé en ce que** le poinçon (54) est excité par ultrasons avant, pendant ou après la formation de points de contact entre un ou plusieurs ventres de fils (64) du matériau de support (56) réalisé sous forme de tissu ou entre les fibres du matériau de support (56) et le film de revêtement (58) et, de préférence, le film de revêtement (58) ou le matériau de support (56) est excité directement par ultrasons.

3. Procédé selon l'une quelconque des revendications précédentes, **caractérisé en ce que** le matériau de support (56) revêtu est un tissu à mailles, un tricot, une maille, un non-tissé ou un feutre, et/ou en ce que les fibres du matériau de support (56) sont constituées d'un matériau polymère thermoplastique, d'un matériau textile et/ou métallique ou d'un mélange de ceux-ci.

4. Procédé selon l'une quelconque des revendications précédentes, **caractérisé en ce que** le matériau de support (56) est revêtu d'un film de revêtement (58) dont la température de fusion est inférieure à celle du matériau de support (56), et notamment **en ce qu'**il existe une différence de température supérieure à 290 K.

5. Procédé selon l'une quelconque des revendications précédentes, **caractérisé en ce que** ,
- **en ce que** le poinçon (54) présente une surface de poinçon plane (55) et est déplacé vers l'enclume (52) avec un mouvement de levage pour revêtir le matériau de support (56) avec le film de revêtement (58), ou
- **en ce que** le poinçon (54) présente une surface de poinçon cylindrique et l'enclume (52) présente une contre-surface cylindrique, qui sont entraînées en rotation et **en ce que** le matériau de support (56) et le film de revêtement (58) sont guidés entre une fente de revêtement qui est formée par le poinçon (54) et l'enclume (52).

6. Procédé selon l'une des revendications précédentes, **caractérisé en ce que** le film de revêtement (58) est ou sera imprimé sur une face et le matériau de support (56) est revêtu du film de revêtement imprimé (58).

7. Procédé selon l'une quelconque des revendications précédentes, **caractérisé en ce que** le matériau de support (56) présente un module d'élasticité supérieur à celui du film de revêtement (58).

8. Procédé selon la revendication 7, **caractérisé en ce que** le matériau support (56) est constitué d'un tissu maillé, d'un tricot, d'une maille, d'un non-tissé ou d'un feutre et/ou **en ce que** le film d'enduction (58) est constitué d'un matériau polymère thermoplastique, notamment d'un polymère éthylène-acétate de vinyle, de PVC souple, de polyéther, de polyol, de polyuréthane.

9. Procédé selon l'une des revendications 7 ou 8, **caractérisé en ce que** l'atténuation des bruits de structure du film de revêtement (58) est supérieure à celle du matériau support (56).

10. Procédé de fabrication d'une languette (23) pour un document de sécurité, dans lequel un matériau en bande est mis à disposition pour former la languette (23) et est amené à un poste de traitement (51), **caractérisé en ce qu'**au moins un matériau support (56) revêtu, constitué de fibres, selon l'une des revendications 1 à 9, est fabriqué comme matériau en bande.
